# EUROPÄISCHE PATENTSCHRIFT

(11) **EP 0 592 705 B1**
(45) Veröffentlichungstag und Bekanntmachung des Hinweises auf die Patenterteilung: **12.06.1996**
(21) Anmeldenummer: 92117443.9
(22) Anmeldetag: 13.10.1992
(51) Int. Cl.: B21D 53/40

(54) **Werkzeug zum Anschlagen von Beschlägen an kastenförmige Behälter**
Device for fixing hinges to rectangular boxes
Outil de fixation de ferrures sur une boîte

(43) Veröffentlichungstag der Anmeldung: 20.04.1994
(73) Patentinhaber: Schmale GmbH. & Co. KG., D-58511 Lüdenscheid (DE)
(72) Erfinder: Schmale, Karl Ernst, W-5880 Lüdenscheid (DE)
(74) Vertreter: Dörner, Lothar, Dipl.-Ing.

(56) Entgegenhaltungen:
- CH-A- 103 262
- DE-A- 2 360 704
- DE-B- 1 602 568
- DE-U- 7 500 269

## Beschreibung

Die Erfindung betrifft ein Werkzeug zum Anschlagen von Beschlägen an kastenförmige Behälter, das mit Schnitt- und Führungsplatten, in denen die Beschläge sowie Schnitt- und Anschlagstempel geführt sind, und mit einem den Stempeln gegenüber angeordneten Amboß versehen ist, der an einem torbogenartig das Matrizengehäuse überspannenden, im wesentlichen senkrecht zu der Vorschubrichtung der Beschläge vorgesehenen Anschlagbügel befestigt ist.

Anschlagwerkzeuge der vorgenannten Art sind bekannt (vgl. DE-U-7 500 269). Sie dienen dazu, ein in der Regel aus einem Leitstreifen und den damit verbundenen Beschlägen bestehendes, zu einer Rolle aufgewickeltes Beschlagband zuzuführen, die Beschläge zu vereinzeln und an den kastenförmigen Behälter anzuschlagen (vgl. DE-C-1 602 568).

Anschlagwerkzeuge müssen den anzuschlagenden Beschlägen angepaßt werden. Das setzt bei den bekannten Anschlagwerkzeugen für jeden Beschlag eine aufwendige Neueinrichtung voraus.

Hier will die Erfindung Abhilfe schaffen. Der Erfindung liegt die Aufgabe zugrunde, ein Anschlagwerkzeug der eingangs genannten Art so auszubilden, daß im Bedarfsfall das Lösen der Platten und Stempel des Anschlagwerkzeugs unabhängig von dem Anschlagbügel mit wenigen Handgriffen erfolgen kann. Gelöst wird die Aufgabe erfindungsgemäß durch die im Patentanspruch 1 genannten Merkmale.

Bei der Erfindung ermöglicht die Profil-Rahmenkonstruktion den schnellen und separaten Austausch der Werkzeugteile.

In Weiterbildung der Erfindung ist das Anschlagwerkzeug als Stammform mit integriertem und ohne Demontage des Anschlagwerkzeugs austauschbarem Universalbügel mit Amboßjustierung asugebildet. Die Stammform ist nach dem Baukastenprinzip zusammengestellt. Das Werkzeug ist mit wartungsarmen Führungs- und Federelementen bestückt, die neben dem Verfahrbereich angeordnet sind. Das Anschlagwerkzeug ist als Wechselwerkzeug in Modulbauweise hergestellt, dessen Teile zwangsmäßig austauschbar sind.

Ein Ausführungsbeispiel der Erfindung ist in der Zeichnung dargestellt und wird nachfolgend im einzelnen beschrieben. Es zeigen:
- Fig. 1: die Ansicht eines Anschlagwerkzeugs;
- Fig. 2: die Draufsicht des bei dem Anschlagwerkzeug verwendeten Anschlagbügels;
- Fig. 3: die Seitenansicht des Anschlagwerkzeugs von links;
- Fig. 4: die Seitenansicht des Anschlagwerkzeugs von rechts ohne Amboß.

Das als Ausführungsbeispiel gewählte Anschlagwerkzeug ist eine im Modulsystem aufgebaute Stammform 1. Sie nimmt in noch zu beschreibender Weise Schnitt- und Führungsplatten 11 mit Schnitt- und Führungsstempeln, Anschläge 13, 14, Stempel 18 sowie eine Zwischenplatte 15 auf. Die Stammform 1 ist in eine Profil-Rahmenkonstruktion eingebracht . In diese Profil-Rahmenkonstruktion eingebracht sind weiterhin - nicht dargestellt - ein Antrieb sowie ein Verbindungsteil zwischen der Stammform und dem Antrieb. Stammform, Antrieb und Verbindungsteil sind kuppelbar und entkuppelt verfahrbar. Das Verbindungsteil weist einen geteilten Stössel auf, der zweigeteilt und auf die Materialstärke des anzuschlagenden Beschlags einstellbar ist.

Mit der Profil-Rahmenkonstruktion verbunden ist eine Anschlag-Bügelhalterung 3. Die Anschlag-Bügelhalterung 3 ist aus Leisten zu einem Rahmen verschraubt. Sie verläuft seitlich der Schnitt- und Führungsplatten 11 und -stempel. An der Anschlag-Bügelhalterung 3 ist eine Anschlagbügel 4 befestigt. Der Anschlagbügel 4 überspannt die Stammform 1 torbogenartig. Die lichte Weite des Anschlagbügels 4 ist groß, um auch Beschläge großer Abmessung verarbeiten zu können. Er ist im wesentlichen senkrecht zu der Vorschubrichtung der Beschläge angebracht. An dem Anschlagbügel 4 ist mittig ein Amboß 6 befestigt. Der Anschlagbügel 4 ist mit einer Amboßjustierung versehen. Der Amboß 6 weist Zentrierbohrungen 7 auf.

An seinen freien Enden ist der Anschlagbügel 4 geteilt; er geht in nach außen abgewinkelte Flansche 8 über. Mit den Flanschen 8 ist der Anschlagbügel 4 in einer festgelegten Position in der Anschlag-Bügelhalterung 3 verschraubbar.

Dem Amboß 6 benachbart sind innerhalb des Bereichs des Anschlagbügels 4 die Schnitt- und Führungsplatten 11 vorgesehen. An den Schnitt- und Führungsplatten 11 sind Zentrierstifte 12 für den Amboß 6 gegenüber den Zentrierbohrungen 7 vorgesehen. In einer anderen Ausführung weist der Anschlagbügel 4 ein Bett für die Aufnahme und Zentrierung des Amboß 6 auf. Die Schnitt- und Führungsplaten 11 enthalten außerdem verstellbare Anschläge 13 für die lagerichtige Halterung der kastenförmigen Behälter während des Anschlagvorgangs Die Feineinstellung für das Anschlaggut findet mittels seitlich zugänglicher Rändelschrauben zur Positionierung der Anschläge 13 im Befestigungsbereich statt. Seitlich ist an den Schnitt- und Führungsplatten 11 außerdem ein Transportanschlag 14 vorgesehen, der den Vorschub der Beschläge begrenzt. In den Schnitt- und und Führungsplatten 11 sind Schnitt- und Anschlagstempel geführt, die während des Anschlagvorgangs über die dem Anschlagbügel 4 benachbarte Fläche der Schnitt- und und Führungsplatten 11 vorfahren, den Beschlag mit sich nehmen und ihn an dem am Amboß 6 abgestützten kastenförmigen Behälter anschlagen.

Auf der dem Amboß 6 abgewandten Seite der Schnitt- und Führungsplatten 11 ist die Zwischenplatte 15 vorgesehen. Die Zwischenplatte 15 ist über wartungsarme Führungsbolzen 16 mit den Schnitt- und Führungsplatten 11 verbunden und über Schraubenfedern 17 abgestützt. Die Verbindung erfolgt außerhalb des Verfahrbereichs. Ihr Austausch ist ohne Demontage des Werkzeugs möglich. Die Zwischenplatte 15 und die Schnitt- und Führungsplatten 11 sind von dem Stempel 18 durchsetzt, der einerseits mit den Schnitt- und Anschlagstempeln, andererseits über das Verbindungsteil mit dem Antrieb verbunden ist.

Die Sicherheit gegen Fehlauslösung des Anschlagwerkzeugs geben in den Verfahrbereich hineinragende Fühler. In die dem Amboß 6 zugewandte Fläche der Schnitt- und Führungsplatten 11 sind Leisten eingelassen. Bei behälterfreiem Verfahrbereich stehen die Leisten über die Aufstellebene des Behälters während des Anschlagvorgangs, das ist die dem Amboß 6 zugewandte Fläche der Schnitt- und Führungsplatten 11, vor. Beim Aufstellen eines der Behälter werden die Leisten in die Schnitt- und Führungsplatten 11 gedrückt, wonach erst der Anschlagvorgang auslösbar ist. Jede Leiste ist ein in den Befestigungsbereich integrierter Schutzschalter.

## Patentansprüche

1. Werkzeug zum Anschlagen von Beschlägen an kastenförmige Behälter, das mit Schnitt- und Führungsplatten (11), in denen die Beschläge sowie Schnitt- und Anschlagstempel geführt sind, und mit einem den Stempeln gegenüber angeordneten Amboß (6) versehen ist, der an einem torbogenartig das Matrizengehäuse überspannenden, im wesentlichen senkrecht zu der Vorschubrichtung der Beschläge vorgesehenen Anschlagbügel (4) befestigt ist, dadurch gekennzeichnet, daß die Schnitt- und Führungsplatten (11), ein Antrieb für die Schnitt- und Führungsstempel und ein verbindungsteil zwischen Stempeln und Antrieb in eine Profil-Rahmenkonstruktion eingebracht sind, in der sie kuppelbar und entkuppelt verfahrbar sind, und daß der Anschlagbügel (4) über eine Anschlagbügelhalterung (3) mit der Profil-Rahmenkonstruktion verbunden und ohne Werkzeugdemontage austauschbar ist und der Anschlagbereich frei von Führungselementen ist.

2. Werkzeug nach Anspruch 1, dadurch gekennzeichnet, daß das Verbindungsteil einen geteilten Stössel aufweist, der zweigeteilt und auf die Materialstärke des anzuschlagenden Beschlags einstellbar ist.

3. Werkzeug nach Anspruch 1 oder 2, dadurch gekennzeichnet, daß der Anschlagbügel (4) mit einer Amboßjustierung versehen, an seinen freien Enden geteilt, flanschartig nach außen abgewinkelt und mit den Enden in einer festgelegten Position in der Anschlagbügelhalterung (3) verschraubbar ist.

4. Werkzeug nach einem der Ansprüche 1 bis 3, dadurch gekennzeichnet, daß die Schnitt- und Führungsplatten (11) mit den Schnitt- und Führungsstempeln als im Modulsystem aufgebaute Stammform (1) aufgebaut ist, bei der jeder Werkzeugteil einzeln austauschbar ist und der Verfahrbereich frei von Führungselementen ist.

5. Werkzeug nach Anspruch 4, dadurch gekennzeichnet, daß im Verfahrbereich der Stammform (1) Leisten vorgesehen sind, die bei behälterfreiem Verfahrbereich über die Aufstellebene vorstehen und von dem Behälter in die Aufstellebene gedrückt sind, wonach der Anschlagvorgang auslösbar ist.

6. Werkzeug nach Anspruch 4, dadurch gekennzeichnet, daß im Verfahrbereich der Stammform (1) Zentrierstifte (12) vorgesehen sind.

7. Werkzeug nach Anspruch 4, dadurch gekennzeichnet, daß Führungsbolzen (16) und Federn (17) seitlich des Verfahrbereichs vorgesehen sind.

## Claims

1. Tool for attaching metal fittings to box-shaped containers, which is provided with die- and guide plates (11), in which the metal fittings as well as blanking and striking punches are guided, and with an anvil (6), which is disposed opposite the punches and fastened to a striking bow (4), which spans the female die housing in an arch-like manner and is provided substantially at right angles to the feed direction of the metal fittings, characterized in that the die- and guide plates (11), a drive for the blanking and guide punches and a connection part between punches and drive are built into a sectional frame construction, in which they may be coupled and travel when uncoupled, and that the striking bow (4) is connected by a striking bow holding device (3) to the sectional frame construction and exchangeable without dismantling the tool, and the striking region is free of guide elements.

2. Tool according to claim 1, characterized in that the connection part comprises a split ram, which is divided in two and adjustable to the material thickness of the metal fitting to be attached.

3. Tool according to claim 1 or 2, characterized in that the striking bow (4) is provided with an anvil-adjusting device, at its free ends is divided, bent outwards in a flange-like manner and may be screwed by the ends in a fixed position in the striking bow holding device (3).

4. Tool according to one of claims 1 to 3, characterized in that the die- and guide plates (11) with the blanking and guide punches is [sic] assembled as a base form (1) of modular design, in which each tool part is individually exchangeable and the traversing region is free of guide elements.

5. Tool according to claim 4, characterized in that provided in the traversing region of the base form (1) are strips which, when the traversing region is free of containers, project over the setting-up plane and are pressed by the container into the setting-up plane, whereupon the attachment process may be initiated.

6. Tool according to claim 4, characterized in that centring pins (12) are provided in the traversing region of the base form (1).

7. Tool according to claim 4, characterized in that pilot pins (16) and springs (17) are provided laterally of the traversing region.

## Revendications

1. Outil de fixation de ferrures sur des caisses, muni de plaques de guidage et de coupe (11), dans lesquelles sont guidées les ferrures, ainsi que des poinçons de coupe et de frappe, et d'une enclume (6) disposée en vis-à-vis des poinçons et fixée sur un étrier de butée (4), qui recouvre le corps de matrice à la manière d'un arceau et est prévu essentiellement à la perpendiculaire du sens d'avance des ferrures, caractérisé en ce que les plaques de coupe et de guidage (11), une commande pour les poinçons de coupe et de guidage, et un élément de jonction entre les poinçons et la commande, sont montés dans une structure profilée en portique, dans laquelle ils peuvent être accouplés et déplacés à l'état désaccouplé, en ce que l'étrier de butée (4) est assemblé avec la structure profilée en portique par l'intermédiaire d'un support d'étrier de butée (3) et peut être remplacé sans démonter l'outil, et en ce que la zone de fixation est exempte d'éléments de guidage.

2. Outil suivant la revendication 1, caractérisé en ce que l'élément de jonction présente un poussoir partagé, réalisé en deux parties et réglable sur l'épaisseur de matériau de la ferrure à fixer.

3. Outil suivant l'une des revendications 1 et 2, caractérisé en ce que l'étrier de butée (4) est muni d'un ajustage d'enclume, est partagé sur ses extrémités libres, est plié vers l'extérieur à la manière d'une bride, et peut être vissé par ses extrémités dans une position définie dans le support d'étrier de butée (3).

4. Outil suivant l'une des revendications 1 à 3, caractérisé en ce que les plaques de guidage et de coupe (11), avec les poinçons de guidage et de coupe, sont réalisées sous forme de moule de base (1) conçu dans le système modulaire, dans lequel chaque partie d'outil est interchangeable individuellement, et dans lequel la zone de déplacement est exempte d'éléments de guidage.

5. Outil suivant la revendication 4, caractérisé en ce que des barres sont prévues dans la zone de déplacement du moule de base (1), ces barres dépassant du plan de mise en place en l'absence de caisses dans la zone de déplacement, et étant pressées par la caisse dans le plan de mise en place, après quoi l'opération de fixation peut être déclenchée.

6. Outil suivant la revendication 4, caractérisé en ce que des goupilles de centrage (12) sont prévues dans la zone de déplacement du moule de base (1).

7. Outil suivant la revendication 4, caractérisé en ce que des broches-guides (16) et des ressorts (17) sont prévus sur les côtés de la zone de déplacement.
